# EUROPÄISCHE PATENTSCHRIFT

(11) **EP 1 062 882 B1**
(45) Veröffentlichungstag und Bekanntmachung des Hinweises auf die Patenterteilung: **11.11.2009**
(21) Anmeldenummer: 00112445.2
(22) Anmeldetag: 10.06.2000
(51) Int. Cl.: A24C 5/20

(54) **Transporteinrichtung für einen von einer Bobine abgezogenen Hüllmaterialstreifen der tabakverarbeitenden Industrie**
Transport device for a wrapper web unwound from a winding roll in the tobacco industry
Dispositif pour le transport d'un ruban de papier déroulé d'une bobine dans l'industrie du tabac

(30) Priorität: 24.06.1999 DE 19928867
(43) Veröffentlichungstag der Anmeldung: 27.12.2000
(73) Patentinhaber: Hauni Maschinenbau AG, 21033 Hamburg (DE)
(72) Erfinder: Maiwald, Berthold, 21493 Schwarzenbek (DE); Mörke, Torsten, 23617 Dissau (DE)

(56) Entgegenhaltungen:
- EP-A- 0 439 827
- CH-A- 554 006
- DE-B1- 1 657 268
- US-A- 3 799 038
- US-A- 4 641 771

## Beschreibung

Die Erfindung betrifft eine Transporteinrichtung für einen von einer Bobine abgezogenen Hüllmaterialstreifen der tabakverarbeitenden Industrie, mit einem den insbesondere durch einen vorperforierten Belagpapierstreifen gebildeten Hüllmaterialstreifen entlang der Transportstrecke beaufschlagenden Streifenbrecher.

Bei Transporteinrichtungen der eingangs genannten Art wird der Brechvorgang des Streifens und abhängig davon letzten Endes auch die Zigarettenqualität am sogenannten Streifenbrecher ganz entscheidend von der Auswahl und Anordnung der einzelnen Transportelemente beeinflusst, wobei die Belagpapierzuführung eine lagestabile Papierführung unabhängig von der Qualität der Belagpapierbobinen, eine konstante Papierspannung beim Brechen unabhängig von der Einstellung der Bobinenbremse sowie ein langsameres Beschleunigen und Abbremsen der Belagpapierbobinen gewährleisten sollte. Aus der EP-A-0 439827 ist eine Spleißvorrichtung mit einem Schlaufenkasten und einer mit Unterdruck beaufschlagbaren Bremswalze bekannt, wobei am Ausgang des Schlaufenkastens eine Umlenkung zur Entnahme eines Materialstreifens vorgesehen ist.

Der Erfindung liegt die Aufgabe zugrunde, durch Manipulation der Zugspannung von Belagpapier im Bereich des Brechers auf die fertigen, umhüllten Filterzigaretten einzuwirken.

Diese Aufgabe wird erfindungsgemäß dadurch gelöst, dass der Hüllmaterialstreifen dem Streifenbrecher durch zwei Zugwalzenpaare mit integriertem Schlaufenspeicher und einer diesem ausgangsseitig zugeordneten, als durch einen steuerbaren oder regelbaren Unterdruck beaufschlagte Umlenkung ausgebildete Bremsführung zugeführt wird, wobei die Zugspannung des dem Streifenbrecher zugeführten Belagpapierstreifens erfasst und durch Steuern des Unterdrucks in der Umlenkzone konstantgehalten wird.

Zwecks Einhaltung eines gewünschten definierten Ventilationsgrades von Zigaretten wird die Zugspannung des dem Streifenbrecher zugeführten Belagpapierstreifens erfasst und durch Steuern des Unterdrucks in der Umlenkung konstantgehalten. Auf diese Weise lassen sich negativ auf den Ventilationsgrad auswirkende Qualitätsschwankungen der Belagpapierbobinen ausgleichen.

Gemäß einer vorteilhaften Ausgestaltung ist die Umlenkung als entgegen der Transportrichtung des Streifens extrem langsam rotierende Umlenkwalze ausgebildet, um auf diese Weise eine Verschmutzung der Bohrungen der Umlenkwalze durch Papierstaub zu verhindern.
Zweckmäßigerweise stehen nach einem weiteren Vorschlag den Walzenumfang durchbrechende Saugöffnungen der Umlenkwalze in einer den Streifen führenden Umlenkzone mit einem Vakuumanschluss und in einer der Streifenführung abgewandten Zone mit einem Druckanschluss in Verbindung. Auf diese Weise können die der eigentlichen den Streifen führenden Umlenkzone gegenüberliegenden freien Bohrungen mit Druckluft gereinigt werden.

Zweckmäßigerweise ist die Umlenkwalze mit stirnseitigen Bordscheiben versehen, so daß der Hüllmaterialstreifen aus dem Schlaufenspeicher mit einer definierten seitlichen Führung und Ausrichtung in die zum Streifenbrecher führende Zugstrecke weitergeleitet wird.
Um eine konstante Zugspannung des Hüllmaterialstreifens auch beim Durchlauf einer zwei aufeinanderfolgende Streifen verbindenden Spleißstelle zu gewährleisten, ist außerdem vorgesehen, dass ein zur Erfassung einer Spleißstelle des Belagpapierstreifens installierter Sensor ein Signal zur Unterbrechung des Unterdrucks bei der Spleißstellenpassage des Brechers abgebend ausgebildet ist.

Der mit der Erfindung erzielte Vorteil besteht darin, dass durch Steuerung oder Regelung der Zugkraft des um den Brecher herumgeführten Belagpapierstreifens dessen zur Verbindung von Zigaretten- und Filterkomponenten erhaltene Belagpapierabschnitte derart um die Zigarettenlängsachse vorgekrümmt werden, dass sich im Bereich der Perforationszone zwischen dem Belagpapierstreifen und dem Filterumhüllungspapier ein den Ventilationsgrad in einem gewissen Bereich beeinflussender, stirnseitig von Leimstreifen begrenzter Ringspalt ergibt.

Die Erfindung wird nachfolgend anhand eines in der Zeichnung dargestellten Ausführungsbeispiels näher erläutert.

Hierbei zeigen:
- Figur 1: eine schematische Darstellung einer Förderstrecke für einen Belagpapierstreifen zum Verbinden von Zigaretten und Filtern,
- Figur 2: eine vakuumbeaufschlagte Umlenkwalze für den Belagpapierstreifen,
- Figur 3: einen Querschnitt durch die Umlenkwalze in der Ebene einer Reihe von Saugbohrungen entlang der Linie B-B gemäß Figur 2,
- Figur 4: einen Längsschnitt durch die mit einem Saugluft- und einem Druckluftanschluss versehene Umlenkwalze und
- Figur 5: einen Längsschnitt durch eine fertige Filterzigarette mit übertrieben dargestellten Umhüllungskomponenten im Filteransatzbereich.

Die in Figur 1 ein dargestellte Transportstrecke für einen Hüllmaterialstreifen in Form eines vorperforierten Belagpapierstreifens 1 zum Verbinden von Zigaretten und Filtern weist eine erste Zugwalzeneinrichtung 2 auf, welche den Streifen 1 von einer nicht dargestellten Streifenbobine in Transportrichtung 3 abzieht. Die Zugwalzen-einrichtung 2 ist einem Schlaufenspeicher 4 unmittelbar stromauf vorgeordnet, welcher einen Schlaufenkasten mit zwei Kammern 7 und 8 aufweist, die durch eine flexible Abtrennung 9 voneinander getrennt sind. Die Kammer 7 dient zur Aufnahme einer losen ca. fünf Meter langen Papierschlaufe 11, deren Größe durch einen Lichttaster 12 überwacht wird. Der Belagpapierstreifen 1 wird durch eine relativ
enge Schleuse 13 der flexiblen Abtrennung 9 gezogen, wobei die Papierschlaufen 11 abgebaut und in der Kammer 8 beruhigt werden. Bei einer zu kurzen Papierschlaufe 11 wird ein Hebel 14 der flexiblen Abtrennung 9 angehoben, wobei ein am Hebelende positionierter Initiator 16 eine sofortige Erhöhung der Papiermenge im Schlaufenkasten 6 veranlasst.
Am Ausgang des Schlaufenkastens 6 wird der Belagpapierstreifen 1 von einer zweiten Zugwalzeneinrichtung 17 über einen der Richtungsänderung dienenden Umlenkdorn 18 und um eine als Vakuumbremse wirkende Bremsführung 19 gezogen, welche als durch einen steuerbaren oder regelbaren Unterdruck beaufschlagbare Umlenkwalze 21 ausgebildet ist.
Die Umlenkwalze 21 ist gemäß den Figuren 2 und 3 mit stirnseitigen Bordscheiben 22 und 23 zur seitlichen Führung des Belagpapierstreifens 1 sowie mit einem Bohrungsmuster 24 aus reihenweise versetzt zueinander angeordneten Bohrungen 26 versehen, die in einer vom Belagpapierstreifen 1 umschlungenen Umlenkzone 27 durch eine definierte Bremskraft auf den Belagpapierstreifen 1 ausübenden Unterdruck und in einer der Umlenkzone 26 bzw. der Streifenführung abgewandten Zone durch eine Reinigungswirkung ausübende Blasluft beaufschlagbar sind.
Zu diesem Zweck sind jeweils längsaxial bzw. achsparallel auf einer Linie liegende Bohrungen 26 gemäß Figur 4 an eine gemeinsame Längsbohrung 28 angeschlossen. Die Umlenkwalze 21 steht an der Stirnseite der inneren Bordscheibe 22 mit einem stationären Schleifring 29 in Kontakt, welcher im Bereich der Umlenkzone 27 einen Saugluftanschluss 31 und im Bereich der umschlingungsfreien entgegengesetzten Zone einen Druckluftanschluss 32 aufweist, so dass bei der rotierenden Umlenkwalze 21 in der den Streifen führenden Umlenkzone 27 Saugluft und in der Gegenzone Druckluft in den den Saugluftanschluss bzw. den Druckluftanschluss passierenden Längsbohrungen 28 wirksam ist.
Um von vornherein eine Verschmutzung der Bohrungen 26 der Umlenkwalze 21 durch Papierstaub zu minimieren, wird die Umlenkwalze 21 extrem langsam entgegen der Transportrichtung des Belagpapierstreifens 1 (Pfeil 33) angetrieben.

Der am Saugluftanschluss 31 anliegende Unterdruck wird durch eine Ejektor-Vakuumpumpe 34 bekannter Bauart erzeugt und mit Hilfe eines handelsüblichen Druckreglers 36 auf Konstanz geregelt.
Als Unterdruckquelle kann beispielsweise eine PIAB-Vakuumpumpe in Form des Modells "Chip" des Typs M eingesetzt werden.
Zum Erfassen der Zugspannung des Belagpapierstreifens 1 dient ein Zugkraftsensor 37, beispielsweise in Form eines Radialkraft-Meßwertaufnehmers der Baureihe M1191 von der Firma Tensometric Meßtechnik GmbH, Wuppertal.
Mit dem analogen Ausgangssignal des Zugkraftsensors 37 ist eine Regelung des Unterdrucks an der Umlenkwalze 21 möglich, um sich auf den Papierzug des Belagpapierstreifens 1 auswirkende Qualitätsschwankungen der Belagpapierbobine auszugleichen.
Um darüber hinaus den Belagpapierstreifen 1 mit konstanter Kraft zu brechen, ist ein Streifenbrecher 38 zwischen der Bremsführung 19 und der zweiten Zugwalzeneinrichtung 17 angeordnet.
Es wurde gefunden, dass ein unter konstantem Papierzug gebrochener Belagpapierstreifen 1 mit ursächlich ist für die Einhaltung eines gewünschten definierten Ventilationsgrades der Filterzigaretten.
Zur Veranschaulichung dieses Effektes ist in Figur 5 eine fertige Filterzigarette 39 mit übertrieben dargestellten Verbindungskomponenten in Form des Zigarettenumhüllungspapiers 41, des porösen Filterumhüllungspapiers 42, des vorperforierten Belagpapiers 43 und dazwischenliegender Leimschicht 44 gezeigt, welche durch einen Ringkanal 46 unterbrochen ist, der über Durchlässe 47 des vorperforierten Belagpapiers 43 mit der Atmosphäre verbunden ist. Der Querschnitt des Ringkanals 46 kann durch eine unterschiedliche Vorkrümmung des Belagpapierstreifens 1 - hervorgerufen durch bei schwankender Zugspannung erzeugter Brechung am Streifenbrecher 38 - variieren, indem beispielsweise eine zu starke Vorkrümmung des Belagpapiers 43 den Ringkanal 46 durch radialen Einzug 45 des Belagpapiers verengen würde. Dies hätte eine Änderung des Ventilationsgrades der Filterzigarette 39 zur Folge. Durch Erfassen und Regeln der Zugkraft mit den zuvor beschriebenen Elementen kann diesen Unregelmäßigkeiten entgegengewirkt werden bzw. der Grad der Vorkrümmung des Belagpapierstreifens 1 durch von der Zugspannung abhängige Brechung gesteuert werden.
Um die Brechungswirkung auch für den Fall einer den Streifenbrecher 38 passierenden, einen neuen mit einem alten Streifen verbindenden Klebstelle konstant zu halten, ist ein Klebstellensensor 48 vorgesehen, der ein Signal zur kurzzeitigen Reduzierung des Unterdrucks an der Umlenkwalze 21 und damit zur Verminderung der Zugspannung des Belagpapierstreifens 1 abgebend ausgebildet ist. Auf diese Weise wird eine definierte Vorkrümmung auch im Bereich der Klebstelle exakt eingehalten.
Mit 49 ist ein Sensor zur Papierrisskontrolle bezeichnet.

## Patentansprüche

1. Transporteinrichtung für einen von einer Bobine abgezogenen Hüllmaterialstreifen der tabakverarbeitenden Industrie, mit einem den insbesondere durch einen vorperforierten Belagpapierstreifen gebildeten Hüllmaterialstreifen entlang der Transportstrecke beaufschlagenden Streifenbrecher, **dadurch gekennzeichnet, dass** der Hüllmaterialstreifen (1) dem Streifenbrecher (38) durch zwei Zugwalzeneinrichtungen (2, 17) mit integriertem Schlaufenspeicher (4) und einer diesem ausgangsseitig zugeordneten, als durch einen steuerbaren oder regelbaren Unterdruck beaufschlagte Umlenkung ausgebildete Bremsführung (19) zugeführt wird, wobei die Zugspannung des dem Streifenbrecher (38) zugeführten Belagpapierstreifens (1) erfasst und durch Steuern des Unterdrucks in der Umlenkzone (27) konstantgehalten wird.

2. Transporteinrichtung nach Anspruch 1, **dadurch gekennzeichnet, dass** die Umlenkung als entgegen der Transportrichtung (3) des Streifens (1) extrem langsam rotierende Umlenkwalze (21) ausgebildet ist.

3. Transporteinrichtung nach Anspruch 2, **dadurch gekennzeichnet, dass** den Walzenumfang durchbrechende Saugöffnungen (26) der Umlenkwalze (21) in einer den Streifen (1) führenden Umlenkzone (27) mit einem Vakuumanschluss (31) und in einer der Streifenführung abgewandten Zone mit einem Druckluftanschluss (32) in Verbindung stehen.

4. Transporteinrichtung nach Anspruch 2, **dadurch gekennzeichnet, dass** die Umlenkwalze (21) mit stirnseitigen Bordscheiben (22, 23) versehen ist.

5. Transporteinrichtung nach einem der Ansprüche 1 bis 4, **dadurch gekennzeichnet, dass** ein zur Erfassung einer Spleißstelle des Belagpapierstreifens (1) installierter Sensor (48) ein Signal zur Unterbrechung des Unterdrucks bei der Spleißstellenpassage des Brechers (38) abgebend ausgebildet ist.

## Claims

1. Conveyor system for a strip of sleeve material such as used in the tobacco processing industry, drawn from a bobbin, with a strip breaker acting along the conveyor run on the strip of sleeve material, in particular provided in the form of a strip of pre-perforated facing paper, **characterised in that** the strip of sleeve material (1) is fed to the strip breaker (38) by means of two traction roller devices (2, 17) with an integrated loop store (4) and a braking guide (19) co-operating with it at the outlet end in the form of a deflection system to which a controllable or automatically controllable negative pressure can be applied, and the tension of the strip of facing paper (1) fed to the strip breaker (38) is detected and kept constant by controlling the negative pressure in the deflection zone (27).

2. Conveyor system as claimed in claim 1, **characterised in that** the deflection system is provided in the form of a deflector roller (21) rotating extremely slowly in the direction (3) opposite that in which the strip (1) is conveyed.

3. Conveyor system as claimed in claim 2, **characterised in that** suction orifices (26) of the deflector roller (21) extending through the roller circumference are connected to a vacuum connector (31) in a deflection zone (27) guiding the strip (1) and to a compressed air connector (32) in a zone facing away from the strip guide.

4. Conveyor system as claimed in claim 2, **characterised in that** the deflector roller (21) is provided with integral discs (22, 23) at the terminal ends.

5. Conveyor system as claimed in one of claims 1 to 4, **characterised in that** a sensor (48) is provided which detects a splicing point of the facing paper strip (1) and emits a signal for shutting off the negative pressure as the splicing point passes the breaker (38).

## Revendications

1. Dispositif de transport d'une bande de matériau de gainage de l'industrie de transformation du tabac dévidée d'une bobine, comportant un appareil de coupe de bande qui impacte la bande de matériau de gainage formée d'une bande de papier de gainage pré-perforée le long de la trajectoire de transport, **caractérisé en ce que** la bande de matériau de gainage (1) est amenée à l'appareil de coupe de bande (38) par deux dispositifs à rouleau de tirage (2, 17) avec réserve de boucle intégrée (4) et un guide ralentisseur (19) coordonné à celle-ci en sortie et conçu comme un dispositif de renvoi alimenté par une dépression pouvant être commandée ou régulée, où la tension de traction de la bande de papier de gainage (1) amenée à l'appareil de coupe de bande (38) est enregistrée et est maintenue constante par la commande de la dépression dans la zone de renvoi (27).

2. Dispositif de transport selon la revendication 1, **caractérisé en ce que** le dispositif de renvoi est conçu sous la forme d'un rouleau de renvoi (21) tournant extrêmement lentement dans le sens opposé à la direction de transport (3) de la bande (1).

3. Dispositif de transport selon la revendication 2, **caractérisé en ce que** des ouvertures d'aspiration (26) du rouleau de renvoi (21) qui perforent le rouleau en périphérie sont reliées dans une zone de renvoi (27) guidant la bande (1) à une alimentation de vide (31) et dans une zone à l'opposé du guidage de bande à une alimentation en air comprimé (32).

4. Dispositif de transport selon la revendication 2, **caractérisé en ce que** le rouleau de renvoi (21) est muni de disques de bord (22, 23) à l'avant.

5. Dispositif de transport selon une des revendications 1 à 4, **caractérisé en ce qu'**un détecteur (48) installé pour enregistrer un point d'épissure de la bande de papier de gainage (1) est conçu pour émettre un signal d'interruption de la dépression lors du passage du point d'épissure au niveau de l'appareil de coupe (38).
